# EUROPÄISCHE PATENTSCHRIFT

(11) **EP 0 517 937 B1**
(45) Veröffentlichungstag und Bekanntmachung des Hinweises auf die Patenterteilung: **30.11.1994**
(21) Anmeldenummer: 91109526.3
(22) Anmeldetag: 11.06.1991
(51) Int. Cl.: H01R 13/585

(54) **Installationsgehäuse mit Drahtzugentlastung**
Rail mounted housing with strain relief
Boîtier modulaire avec dispositif anti-arrachement de fil

(43) Veröffentlichungstag der Anmeldung: 16.12.1992
(73) Patentinhaber: SIEMENS AKTIENGESELLSCHAFT, 80333 München (DE)
(72) Erfinder: Halbinger, Evi, W-8403 Bad Abbach (DE); Neburg, Herbert, W-8400 Regensburg (DE)

(56) Entgegenhaltungen:
- DE-A- 3 842 058
- DE-B- 1 178 129
- FR-A- 2 575 868
- FR-A- 2 580 860
- US-A- 4 816 619

## Beschreibung

Die Erfindung bezieht sich auf ein Installationsgehäuse, das von einem Deckel abgeschlossen ist und mit einer Zugentlastung an einer Leitungseinführungsöffnung versehen ist.

Installationsgehäuse, wie man sie bei Leitungsschutzschaltern und Fehlerstromschutzschaltern oder bei anderen auf Tragschienen aufreihbaren Geräten verwendet, werden üblicherweise vernietet oder verschraubt. Bei Installationsgehäusen für Geräte der Gebäudesystemtechnik möchte man für einzuführende Leitungen auch Zugentlastungsmittel vorsehen, um Leitungen an Klemmen, wie sie bei der allgemeinen Installationstechnik gebräuchlich sind, gegen Zug zu entlasten. Zugleich möchte man um Platz zu sparen und aus wirtschaftlichen Gründen mit dünnen Gehäusewänden auskommen. Herkömmliche Zugentlastungsvorrichtungen lassen sich dann nicht anbringen.

Der Erfindung liegt die Aufgabe zugrunde, ein Installationsgehäuse, das von einem Deckel abgeschlossen und mit Zugentlastung zu versehen ist, zu entwickeln, das in Fertigung und Montage besonders wirtschaftlich ist.

Die Lösung der geschilderten Aufgabe erfolgt durch ein Installationsgehäuse nach Patentanspruch 1. Das Installationsgehäuse, insbesondere für die Gebäudesystemtechnik, weist zwischen gegebenenfalls nicht ausreichend verbundenen Wänden ein Formteil mit zumindest einer Klemmlippe auf, das zwischen den Wänden einführbar ist. In zumindest einer Spannebene, in der gegenüberliegende Greiflaschen der Wände durch diese hintergreifende Arme des Formteils verspannt werden, ist durch Führungsmittel an Formteil und Wänden das Formteil gegen Verkippen gesichert. Es erfüllt in sich ergänzender Weise drei Funktionen, nämlich Verspannen, Verklemmen einer Leitung und Führen gegen Verkippen. Durch das Verspannen erübrigen sich in diesem Bereich Verspannungsmittel herkömmlicher Art, wie Nieten, Verschraubungen oder Verkleben. Außerdem ist im Bereich des zugentlastenden Formteils ein Ausbiegen der Wände infolge der Zugentlastung vermieden. Verständlicherweise kann man das Formteil auch nur mit der Absicht verwenden, ein Gehäuse mit seinem Deckel zu verspannen, ohne eine Zugentlastung vorzusehen. Das Formteil kann dann entsprechend vereinfacht ausgeführt werden.

Es ist günstig, wenn das Formteil an einer von außen zugänglichen Seite Greifkanten oder Greifnoppen bildet, um das Lösen von Hand zu erleichtern. Es ist auch vorteilhaft, Ausnehmungen oder Abstützrippen für zur Hand liegende Werkzeuge wie Schraubendreher auszuführen, an denen das Formteil hintergriffen und ausgehoben werden kann.

Die hintergreifenden Arme des Formteils können für eine Verbindung in einfacher Weise nach Art von Nut und Feder ausgeführt werden.

Es ist weiter günstig; die Führungsmittel am Formteil jeweils als federnden Arm mit Schnapphaken auszubilden, der hinter eine Nocke im Führungsmittel der Wand verrastbar ist. Es ist dadurch ein besonders sicherer Halt des Formteils gewährleistet.

Die Erfindung soll nun anhand von in der Zeichnung grob schematisch wiedergegebenen Ausführungsbeispielen näher erläutert werden:
- In FIG 1: ist ein Installationsgehäuse abgebrochen und teilweise aufgebrochen sowie im Bereich des Formteils geschnitten veranschaulicht.
- In FIG 2: ist die Aufsicht auf das Gehäuse nach Figur 1 wiedergegeben.
- In FIG 3: ist ein Formteil von seiner zum Gehäuseinneren weisenden Seite wiedergegeben.
- In FIG 4: ist das Formteil nach Figur 3 von seiner gegenüberliegenden Seite, also von der nach außen weisenden Stirnseite, dargestellt.
- In FIG 5: ist die Seitenansicht des Formteils nach Figur 3 und 4 wiedergegeben.
- In FIG 6: ist die Aufsicht auf das Formteil nach Figur 3 dargestellt.
- In FIG 7: ist ein Installationsgehäuse mit Formteil in Seitenansicht wiedergegeben.

Das Installationsgehäuse 1 nach Figur 1 wird von einem Deckel 2 abgeschlossen. Zwischen den Seitenwänden ist ein Formteil 3 eingesetzt, das eine Klemmlippe 4 zum Verklemmen einer Leitung 5 an Gegenklemmbereiche 6 bildet. Das Formteil 3 weist im Ausführungsbeispiel eine Spannebene auf, in der gegenüberliegende Greiflaschen 7 der Wände durch diese hintergreifende Arme 8 des Formteils verspannt werden. Man vgl. Figur 2. Durch Führungsmittel 9 an Formteil 3 und Wänden des Installationsgehäuses, man vgl. auch die Figuren 3 und 6, wird das Formteil 3 gegen Verkippen gesichert.

An einer von außen zugänglichen Seite des Formteils 3 sind Greifkanten 10, im Ausführungsbeispiel treppenförmig nach Figur 1, ausgebildet. Durch eine Ausnehmung 11, bzw. eine Abstützrippe 12 kann das Formteil 3 mit einem Werkzeug nach Art eines Schraubendrehers 13 hintergriffen und ausgehoben bzw. unter Auflage an Gehäusekanten ausgehebelt werden.

Die hintergreifenden Arme 8 des Formteils 3 sind im Ausführungsbeispiel in besonders einfacher Weise für eine Verbindung nach Art von Nut und Feder ausgeführt, wobei die Seitenwände des Gehäuses, bzw. der Deckel des Gehäuses, U-förmige Greiflaschen 7 bilden.

Die Führungsmittel 9 am Formteil 3 sind jeweils als federnde Arme mit Schnapphaken 14 nach Figuren 3 und 4 vorteilhaft so ausgeführt, daß sie hinter eine Noppe im Führungsmittel in der Wand verrasten können. Das Formteil 3 ist dann gegen Abziehen gesichert; es ist jedoch lösbar, wenn die Federkraft überwunden wird.

Das Formteil 3 sitzt im Ausführungsbeispiel nach Figur 1 vor einem Klemmkörper 15 mit Klemmen zum Anschließen von Leitern. Zweckmäßigerweise werden schraubenlose Klemmen verwendet, die mittels Öffnungsgliedern 16 geöffnet werden können.

## Patentansprüche

1. Installationsgehäuse (1), das von einem Deckel (2) abgeschlossen ist und mit einer Zugentlastung an einer Leitungseinführungsöffnung versehen ist, insbesondere der Gebäudesystemtechnik, wobei zwischen gegebenenfalls nicht ausreichend verbundenen Wänden ein Formteil (3) einsetzbar ist, das zumindest eine Klemmlippe (4) zum Verklemmen einer Leitung (5) an Gegenklemmbereichen (6) bildet und das zumindest in einer Spannebene, in der gegenüberliegende Greiflaschen (7) der Wände durch diese hintergreifende Arme (8) des Formteils (3) verspannt werden, durch Führungsmittel (9) am Formteil (3) und an Wänden gegen Verkippen gesichert ist.

2. Installtionsgehäuse nach Anspruch 1,
**dadurch gekennzeichnet**, daß eine von außen zugängliche Seite des Formteils (3) Greifkanten (10) bzw. Greifnoppen bildet.

3. Installationsgehäuse nach Anspruch 1,
**dadurch gekennzeichnet**, daß Ausnehmungen (11) oder Abstützrippen (12) ausgebildet sind, die mit Schraubendrehern (13) zum Ausheben des Formteils (3) hintergreifbar sind.

4. Installationsgehäuse nach Anspruch 1,
**dadurch gekennzeichnet**, daß die hintergreifenden Arme (8) des Formteils (3) für eine Verbindung nach Art von Nut und Feder ausgeführt sind.

5. Installationsgehäuse nach Anspruch 1,
**dadurch gekennzeichnet**, daß die Führungsmittel (9) am Formteil (3) jeweils einen federnden Arm mit Schnapphaken (14) bilden, die hinter einer Nocke im Führungsmittel der Wand verrastbar sind.

## Claims

1. Wiring housing (1), which is closed by a cover (2) and is provided with a strain relief device at a cable entry opening, in particular of a building services system, wherein there is insertable between possibly inadequately connected walls a moulded component (3), which forms at least one clamping lip (4) for clamping a cable (5) against counter-clamping regions (6) and which at least in one clamping plane, in which opposing gripping lugs (7) of the walls are braced by arms (8) of the moulded component (3) which engage behind them, is prevented from tilting by guide means (9) on the moulded component (3) and on the walls.

2. Wiring housing according to claim 1,
characterized in that one side of the moulded component (3) which is accessible from the outside forms gripping edges (10) or gripping nubs.

3. Wiring housing according to claim 1,
characterized in that recesses (11) or supporting ribs (12) are formed, behind which screwdrivers (13) may engage for lifting out the moulded component (3).

4. Wiring housing according to claim 1,
characterized in that the arms (8) of the moulded component (3), which grip from behind, are designed for a connection in the style of a tongue and groove.

5. Wiring housing according to claim 1,
characterized in that the guide means (9) on the moulded component (3) each form a spring arm with snap-action hooks (14), which may latch behind a cam in the guide means of the wall.

## Revendications

1. Boîtier pour installation électrique (1), qui est fermé par un couvercle (2) et est équipé d'un dispositif de détente de traction disposé au niveau d'une ouverture d'introduction de conducteurs, notamment dans la technique des systèmes de construction de bâtiments, et dans lequel entre des parois éventuellement non reliées d'une manière suffisante peut être insérée une pièce conformée (3), qui forme au moins une lèvre de serrage (4) servant à coincer un conducteur (5) contre des zones antagonistes de serrage (6) et qui est bloqué contre tout basculement par des moyens de guidage (9) sur la pièce de forme (3) et sur des parois, au moins dans un plan de serrage, dans lequel des pattes d'accrochage opposées (7) des parois sont serrées par des bras (8) de la pièce de forme (3), qui s'engagent derrière ces pattes.

2. Boîtier pour installation électrique suivant la revendication 1, caractérisé par le fait qu'un côté, accessible de l'extérieur, de la pièce conformée (3) forme des arêtes d'accrochage ou des boutons (10) ou des boutons d'accrochage.

3. Boîtier pour installation électrique suivant la revendication 1, caractérisé par le fait qu'il est prévu des évidements (11) ou des nervures d'appui (12), derrière lesquels on peut engager un tournevis (13) pour retirer la pièce conformée (3).

4. Boîtier pour installation électrique suivant la revendication 1, caractérisé par le fait que les bras (8), qui s'engagent derrière les pattes d'accrochage, de la pièce conformée (3) sont réalisés de manière à établir une liaison du type à rainure et languette.

5. Boîtier pour installation électrique suivant la revendication 1, caractérisé par le fait que les moyens de guidage (9) présents sur la pièce conformée (3) forment respectivement un bras élastique comportant des crochets d'encliquetage (14), qui peuvent s'encliqueter derrière un ergot dans les moyens de guidage de la paroi.
